# EUROPÄISCHE PATENTSCHRIFT

(11) **EP 3 588 672 B1**
(45) Veröffentlichungstag und Bekanntmachung des Hinweises auf die Patenterteilung: **31.08.2022**
(21) Anmeldenummer: 19182282.4
(22) Anmeldetag: 25.06.2019
(51) Int. Cl.: H01Q 1/22, H01Q 1/38, H01Q 5/328, H01Q 5/335, H01Q 9/42

(54) **LEITERPLATTE AUS EINER BESTÜCKUNGSFLÄCHE FÜR ELEKTRONISCHE BAUTEILE UND EINER PLATINENANTENNE**
CIRCUIT BOARD FROM A MOUNTING AREA FOR ELECTRONIC COMPONENTS AND A CIRCUIT BOARD ANTENNA
CARTE DE CIRCUITS IMPRIMÉS D'UNE SURFACE D'ÉQUIPEMENT POUR COMPOSANTS ÉLECTRONIQUES ET D'UNE ANTENNE EN PLATINE

(30) Priorität: 25.06.2018 DE 202018103576 U; 27.06.2018 DE 202018103656 U
(43) Veröffentlichungstag der Anmeldung: 01.01.2020
(73) Patentinhaber: Astra Gesellschaft Für Asset Management MbH&Co. Kg, 30890 Barsinghausen (DE)
(72) Erfinder: Stobbe, Anatoli, 30890 Barsinghausen (DE); Werner, Andreas, 30167 Hannover (DE)
(74) Vertreter: Patentanwälte Thömen & Körner

(56) Entgegenhaltungen:
- EP-A1- 3 261 172
- DE-U1-202004 021 054
- DE-U1-202011 106 847
- US-A1- 2014 203 993

## Beschreibung

Die Erfindung betrifft eine Leiterplatte aus einer Bestückungsfläche für elektronische Bauteile und einer Platinenantenne nach dem Oberbegriff des Anspruchs 1.

Planare Antennen werden häufig als Struktur auf eine Leiterplatte gebracht, zum Beispiel PIF-Antennen (Planar Inverted F-Shaped Antenna). Diese Antennen haben den Nachteil, dass die Ströme bei fortschreitender Miniaturisierung nur in den Kanten fließen und die Feldstärken der Felder im Leiterplattenmaterial relativ hoch werden. Dadurch ergeben sich hohe Verluste.

Aus der EP 3 261 172 A1 ist eine eine Antenne umfassende Leiterplatte bekannt, wobei die Antenne einen Antennenkörper umfasst, der integral als Teil der Leiterplatte gebildet ist. Dabei erstreckt sich der Antennenkörper von einem Rand der Leiterplatte heraus. Der Antennenkörper ist durch gedrucktes oder plattiertes Metall auf der oberen und der unteren Fläche der Leiterplatte und durch kantenplattiertes Metall entlang des Umfangs des Antennenkörpers umschlossen.

Aus der US 2014/0203993 A1 ist eine Leiterplattenantenne bekannt, bei der eine erste Leiterschicht und eine zweite Leiterschicht, die eine dielektrische Schicht einschließen, einander gegenüber liegen. Die Leiterschichten weisen jeweils geteilte Ringsteile ungefähr in einer C-Form auf und sind durch Leiterdurchkontaktierungen leitend verbunden.

Aus der DE 20 2004 021 054 U1 ist eine Antenneneinrichtung bekannt, die in eine metallische Displayabdeckung eines Computers integriert ist. Dabei kann es sich um ein Schlitzelement oder ein invertiertes F-Element handeln.

Schließlich ist aus der DE 20 2011 106 847 U1 eine Loop-Antenne für eine Funkeinrichtung bekannt. Die Loop-Antenne befindet sich auf einer Leiterplatte als Trägermaterial und besteht aus elektrisch leitfähigen Material.

Der Erfindung liegt die Aufgabe zugrunde, eine Leiterplatte aus einer Bestückungsfläche für elektronische Bauteile und einer Platinenantenne dahingehend zu gestalten, dass die Verluste der Platinenantenne geringer werden.

Diese Aufgabe wird bei einer Leiterplatte nach dem Oberbegriff des Anspruchs 1 durch die Merkmale dieses Anspruchs gelöst.

Weiterbildungen und vorteilhafte Ausgestaltungen ergeben sich aus den Unteransprüchen.

Durch die Ausgestaltung der Platinenantenne mit zwei deckungsgleich auf einer Isolierschicht gegenüberliegende Leiterbahnen und den leitfähigen Schichten zwischen den Kanten der Leiterbahnen ergibt sich ein geschlossener rechteckiger Mantel aus elektrisch leitfähigem Material um einen rechteckigen Kern aus Isoliermaterial. Der elektrische Strom ist jetzt nicht mehr auf die Kanten der Leiterbahnen beschränkt, sondern kann sich im gesamten leitfähigen Mantel ausbreiten. Da zwischen den Enden des Strahlers die Isolierschicht der Leiterplatte entlang der Kanten des Strahlers aufgetrennt ist, kann das elektrische Feld des Strahlers in einen Raum austreten, in dem zumindest in unmittelbarer Nähe kein verlustbehaftetes Dielektrikum in Form des Isoliermaterials vorhanden ist. Aufgrund des Stromverdrängungseffekts bei hohen Frequenzen ist zudem die Eindringtiefe im elektrisch leitfähigen Material gering, so dass bereits die Schichtdicke der Leiterbahnen und der leitfähigen Schichten an den Seiten eine optimale Leiterform darstellen.

Die Ausgestaltung nutzt zudem Fertigungsschritte aus, die bei einer üblichen Leiterplattenfertigung ohnehin ausgeführt werden. So werden die meisten Leiterplatten als doppelseitige Leiterplatte oder mehrlagige Leiterplatte hergestellt. In diesem Prozess werden vor dem eigentlichen Strukturieren des Leiterbahnenbildes die Durchkontaktierungen gefertigt. In diesem Prozess können auch beliebig geformte Durchkontaktierungen und auch Schlitze, die mit realisiert werden, gefertigt werden. Es lassen sich so leitende Strukturen fertigen, die die Dicke der Leiterplatte haben und somit eine bessere Stromverteilung bieten.

Die leitfähige Schicht an den Seiten der Isolierschicht ist durchgehend vorhanden und am Anfang und am Ende des Strahlers durch Bohrungen oder Fräsungen mit einer lichten Weite größer als ein durch die aufgetrennte und entfernte Isolierschicht der Leiterplatte entstandenen Spalt unterbrochen.

Die leitfähige Schicht kann so im Rahmen der Leiterplattenfertigung mit hergestellt werden und erst später gezielt vom übrigen leitfähigen Material getrennt werden. Dabei ist lediglich eine Bohrung oder Fräsung nötig, die etwas größer als der bereits vorhandene Spalt sein muss, wodurch der Bohrer oder Fräser durch den vorhandenen Spalt automatisch zentriert wird.

Durch die Anordnung des Strahlers der Platinenantenne als an die Bestückungsfläche angrenzend, wird ein sehr kompakter Aufbau der Leiterplatte aus der Bestückungsfläche zusammen mit Platinenantenne bei geringer Dämpfung erzielt.

Vorzugsweise ist der Strahler an einer Außenseite der Leiterplatte angeordnet.

Dadurch liegt der Strahler über ein Winkelsegment von fast 360° um die Strahlerachse frei, so dass in diesem Winkelsegment keine Dämpfung der elektrischen Feldkomponente des elektromagnetischen Feldes durch irgendwelche leitfähigen Bestandteile der Leiterplatte eintreten kann.

Gemäß einer Weiterbildung kann zwischen dem Strahler und einem auf der Bestückungsfläche der Leiterplatte angeordneten Leiter ein kapazitiver oder induktiver Trimmer angeordnet sein.

Außerdem kann zwischen einer Speiseleitung und einem Speiseanschluss des Strahlers ein kapazitiver oder induktiver Trimmer angeordnet sein.

Mittels dieser Maßnahmen kann unabhängig von mechanischen Fertigungsparametern oder Toleranzen eine genaue Abstimmung der Platinenantenne auf die gewünschte Resonanzfrequenz und Eingangsimpedanz vorgenommen werden,

Parallel zum Strahler und zum Spalt weisend kann ein Leiter der Bestückungsfläche angeordnet sein, der einen kapazitiven Belag zum Strahler darstellt.

Ein mechanisch verkürzter Strahler kann so über den kapazitiven Belag elektrisch verlängert werden.

Bei einer praktischen Ausgestaltung umfasst der einen kapazitiven Belag zum Strahler darstellende Leiter sowohl gegenüberliegende Leiterbahnen der beidseitig beschichteten Leiterplatte als auch die leitfähige Schicht an der Seite des Schlitzes, die parallel zum Strahler verläuft. Die leitfähige Schicht verbindet außerdem die gegenüberliegenden Leiterbahnen elektrisch leitend. Hier weist der Leiter einen U-förmigen Mantel aus elektrisch leitfähigem Material um einen Kern aus Isoliermaterial auf.

Dadurch stehen sich die leitfähigen Schichten des Strahlers und des kapazitiven Belags parallel gegenüber, so dass sich dazwischen die elektrische Komponente des elektromagnetischen Feldes ausbilden kann und einen besonders hohen Anteil des kapazitiven Belags bildet.

Ferner kann der Strahler einen von einer Geraden abweichenden Verlauf aufweisen.

Dadurch kann der Strahler an die Form eines Gehäuses angepasst werden und bei einem von einer Geraden abweichenden Verlauf die mechanische Länge des Strahlers vergrößert werden.

Gemäß einer Weiterbildung kann der Strahler zwischen seinem Anfang und Ende einen mäanderförmigen Verlauf aufweisen.

Hierdurch kann der mechanische und elektrische Verlauf des Strahlers zwischen seinem Anfang und Ende verlängert werden, ohne dessen Gesamtabmessungen zu verlängern.

Nachfolgend wird die Erfindung anhand eines Ausführungsbeispiels erläutert, das in der Zeichnung dargestellt ist. Darin zeigen:
- Fig. 1: eine perspektivische Ansicht einer kreisförmigen Leiterplatte mit einer Bestückungsfläche und einer Platinenantenne,
- Fig. 2: eine schematische Draufsicht auf kupferkaschiertes Leiterplattenmaterial, in das Strukturen gefräst werden,
- Fig. 3: das Leiterplattenmaterial nach Metallisierung der Seitenflächen der gefrästen Schlitze,
- Fig. 4: eine Draufsicht auf eine Belichtungsmaske für die Strukturierung der Leiterbahnen,
- Fig. 5: eine Draufsicht auf die Leiterplatte mit resultierenden Strukturen nach einem Ätzprozess,
- Fig. 6: eine Draufsicht auf die Leiterplatte mit gefräster Außenkontur des Strahlers einer Antenne und Bohrungen zur Unterbrechung der Metallisierung von Seitenflächen,
- Fig. 7: eine Draufsicht auf eine fertige Leiterplatte und
- Fig. 8: einen Schnitt durch die Leiterplatte nach Fig. 7 entlang einer Schnittlinie

Fig. 1 zeigt eine perspektivische Ansicht einer kreisförmigen Leiterplatte mit einem Strahler 14. Die übrige Fläche der Leiterplatte kann als Bestückungsfläche 46 für eine individuelle Schaltung aus elektronischen Bauelementen vorgesehen sein, enthält aus Vereinfachungsgründen hier aber keine individuelle Leiterbahnenstruktur.

Die Leiterplatte 12 ist doppelseitig beschichtet und der Strahler 14 ist durch einen gefrästen Spalt 38 von der Bestückungsfläche 46 getrennt. Der Strahler 14 ist in Form eines Kreisabschnitts gebogenen mäanderförmig ausgeführt. Auch dieser Verlauf ist durch Fräsungen entstanden. Die verbleibende Oberfläche bildet Leiterbahnen 22 und 24 des Strahlers 14 Die zwischen den Leiterbahnen 22 und 24 der Leiterplatte 12 liegende Isolierschicht ist an ihren Seiten jeweils mit einer leitfähigen Schicht 26 und 28 beschichtet, die wie die Oberflächen der Leiterplatte aus Kupfer bestehen kann. Auch die übrigen Seitenflächen der Leiterplatte 12 sind mit leitfähigen Schichten beschichtet. An einem Anfang 16 des Strahlers befindet sich eine Einkoppelanordnung, während am anderen Ende 18 ein Abstimmglied angeordnet sein kann. Am Ende 18 des Strahlers 14 sind die Leiterbahnen 22 und 24 durch Ätzungen 42 unterbrochen. Die leitfähigen Schichten 26 und 28 an den Seitenflächen der Isolierschicht sind am Anfang 16 und Ende 18 des Strahlers 14 hingegen durch Bohrungen 44 oder Fräsungen unterbrochen.

Die übrige Leiterplatte bildet an der zum Strahler 14 weisenden Seite einen Leiter, der aus zu beiden Seiten des Isoliermaterials liegenden Leiterbahnen 34 und 36 des Leiterplattenmaterials und einer die Leiterbahnen 34 und 36 verbindenden leitfähigen Schicht 32 besteht. Hierdurch entsteht ein Kapazitätsbelag des Strahlers 14. Durch diesen Kapazitätsbelag, die Mäandrierung und den Kreisbogen ist die geometrische Länge des Strahlers 14 zwischen seinem Anfang 16 und seinem Ende 18 sowohl mechanisch als auch elektrisch verlängert.

Ein Querschnitt durch den Strahler stellt einen geschlossenen rechteckigen Mantel aus elektrisch leitfähigem Material um einen rechteckigen Kern aus Isoliermaterial dar. Da der bei hohen Frequenzen wirksame Skineffekt ohnehin für eine geringe Eindringtiefe der elektrischen Komponente des elektromagnetischen Feldes in das leitfähige Material sorgt, ist die Leitfähigkeit des Kerns unerheblich und der im Querschnitt rechteckige Mantel wird somit optimal genutzt.

In den folgenden Figuren wird anhand einer Leiterplatte der Herstellungsprozess bis zur Fertigstellung einer Platinenantenne dargestellt. Fig. 2 zeigt eine schematische Draufsicht auf kupferkaschiertes Leiterplattenmaterial 10, in das Strukturen 20 gefräst werden. Die Pfeile veranschaulichen, in welchen Bahnen das Fräswerkzeug bewegt wurde. Durch den Fräsvorgang entstehen Schlitze, deren Seitenflächen an die Kupferkaschierung und dazwischen das Isoliermaterial angrenzen. Diese Seitenflächen werden in einem nächsten Schritt mit einer leitfähigen Beschichtung versehen, die durch eine Metallisierung realisiert wird.

Fig. 3 zeigt das Leiterplattenmaterial nach Metallisierung der Seitenflächen der gefrästen Schlitze. Zur besseren Sichtbarkeit ist die Dicke der Metallisierung stärker ausgeprägt gezeichnet als ihren wirklichen Abmessungen entspricht. Die Metallisierung wird in diesem Schritt ohnehin durchgeführt, um Bohrungen für die Anschlüsse der Bauteile zu metallisieren um Leiterbahnen in mehreren Ebenen und/oder auf beiden Seiten der Leiterplatte gemeinsam zu kontaktieren und zu verbinden.

Nachdem die Kupferlagen an den Stellen der Bohrungen und der gefrästen Schlitze durch die Metallisierung verbunden sind, werden die Leiterbahnen hergestellt.

Fig. 4 zeigt dazu eine Belichtungsmaske für die Strukturierung der Leiterbahnen. Hiermit wird eine lichtempfindliche Beschichtung der Leiterplatte belichtet, damit das belichtete Material nach der Entwicklung durch Ätzen entfernt werden kann.

Fig. 5 zeigt resultierende Strukturen der Leiterbahnen nach dem Ätzprozess. Die Draufsicht zeigt ein verbleibendes Leiterbild auf einer Leiterplattenseite 40 und verbleibende Kantenmetallisierung 30. Die Struktur auf der Unterseite der Leiterplatte kann im Bereich der restlichen Schaltung abweichen. Zwischenlagen sind ebenfalls möglich.

Fig. 6 zeigt eine Draufsicht auf die in Fig. 5 dargestellte Leiterplatte, jedoch mit gefräster Außenkontur des Strahlers der Platinenantenne. Eine Fräsbahn 50 ist entlang eines Pfeils dargestellt. Außerdem sind Bohrungen 60 dargestellt, mittels denen die seitlichen Metallisierungen der Schlitze aufgetrennt sind, um die Enden der leitfähigen Bereiche zu bilden.

Fig. 7 zeigt eine Draufsicht auf eine fertige Leiterplatte. Auf der Leiterplattenseite 40 befindet sich eine transformierende Leiterschleife 70, die aufgrund der Seitenmetallisierung minimale Verluste aufweist. Ein Strahler wird von einer mäandrierten Struktur 80 gebildet, die aufgrund der kompletten Umschließung mit leitfähigem Material einen minimalen ohmschen Verlust bietet. Ein Luftspalt 110 verbessert zusätzlich die Effizienz, da hier keine Verluste im Dielektrikum des Leiterplattenmaterials entstehen.

Zusätzliche Elemente sind durch eine Einspeisung 100 an einem Ende der Strahlers 80 und eine Trennung 90 am anderen Ende des Strahlers gebildet. Am Ende des Strahlers kann hier noch z. B. ein Kondensator zur Abstimmung vorgesehen werden. Zur Stabilisierung des durch den Schlitz geschwächten Leiterplattenmaterials kann eine Verstärkung 120 vorgesehen sein.

Fig. 8 zeigt schließlich einen Schnitt durch die Leiterplatte entlang einer in Fig. 7 dargestellten Schnittlinie 130. Dargestellt sind dort Isolier- und Trägermaterial 140, Kupferbeschichtungen 150 und Metallisierungen 160.

**Bezugszeichenliste**

| | | | |
|---|---|---|---|
| 10 | Leiterplattenmaterial | 60 | Bohrungen |
| 12 | Leiterplatte | 70 | Leiterschleife |
| 14 | Strahler | 80 | Struktur |
| 16 | Anfang | 90 | Trennung |
| 18 | Ende | 100 | Einspeisung |
| 20 | Strukturen | 110 | Luftspalt |
| 22 | Leiterbahn | 120 | Verstärkung |
| 24 | Leiterbahn | 130 | Schnittlinie |
| 26 | leitfähige Schicht | 140 | Isolier- und Trägermaterial |
| 28 | leitfähige Schicht | 150 | Kupferbeschichtungen |
| 30 | Kantenmetallisierung | 160 | Metallisierungen |
| 32 | leitfähige Schicht | | |
| 34 | Leiterbahn | | |
| 36 | Leiterbahn | | |
| 38 | Spalt | | |
| 40 | Leiterplattenseite | | |
| 42 | Ätzungen | | |
| 44 | Bohrungen | | |
| 46 | Bestückungsfläche | | |
| 50 | Fräsbahn | | |

## Patentansprüche

1. Leiterplatte aus einer Bestückungsfläche (46) für elektronische Bauteile und einer Platinenantenne mit einem Strahler (14), der zwei deckungsgleich auf einer Isolierschicht gegenüberliegende Leiterbahnen (22, 24) der Leiterplatte (12) umfasst, die beidseitig leitfähig beschichtet ist, wobei die Isolierschicht und die Leiterbahnen (22, 24) zwischen einem Anfang (16) und einem Ende (18) des Strahlers (14) entlang der Kanten des Strahlers (14) mit jeweils einer weiteren leitfähigen Schicht (26, 28) beschichtet sind, die beide Leiterbahnen (22, 24) derart elektrisch leitend verbindet, dass ein Querschnitt durch den Strahler (14) einen geschlossenen rechteckigen Mantel aus elektrisch leitfähigen Material um einen rechteckigen Kern aus Isoliermaterial darstellt, wobei wenigstens eine Kante des Strahlers (14) an die Bestückungsfläche angrenzt, wobei die Isolierschicht und die beidseitigen leitfähigen Schichten der Leiterplatte (12) zwischen der wenigstens einen Kante des Strahlers (14) und einer Kante der Bestückungsfläche (46) unter Bildung eines Spalts (38) aufgetrennt und entfernt sind, und wobei die weiteren leitfähigen Schichten (26, 28) entlang der Kanten des Strahlers (14) durchgehend vorhanden sind, **dadurch gekennzeichnet, dass** die weiteren leitfähigen Schichten (26, 28) am Anfang (16) und am Ende (18) des Strahlers (14) durch Bohrungen (44) oder Fräsungen mit einer lichten Weite größer als der durch die aufgetrennte und entfernte Isolierschicht der Leiterplatte (12) entstandene Spalt (38) unterbrochen sind und die Leiterbahnen (22, 24) am Anfang (16) und am Ende (18) des Strahlers (14) durch Ätzungen (42) von den beidseitigen leitfähigen Schichten der Leiterplatte (12) elektrisch getrennt sind.

2. Leiterplatte nach Anspruch 1, wobei der Strahler (14) an einer Außenseite der Leiterplatte (12) angeordnet ist.

3. Leiterplatte nach Anspruch 1 oder 2, wobei zwischen dem Strahler (14) und einem auf der Bestückungsfläche der Leiterplatte (12) angeordneten Leiter ein kapazitiver oder induktiver Trimmer angeordnet ist.

4. Leiterplatte nach einem der Ansprüche 1 bis 3, wobei zwischen einer Speiseleitung und einem Speiseanschluss des Strahlers (14) ein kapazitiver oder induktiver Trimmer angeordnet ist.

5. Leiterplatte nach einem der Ansprüche 1 bis 4, wobei parallel zum Strahler (14) und zum Spalt (38) weisend ein Leiter der Bestückungsfläche (46) angeordnet ist, der einen kapazitiven Belag zum Strahler (14) darstellt.

6. Leiterplatte nach Anspruch 5, wobei der zum Spalt (38) weisende Leiter der Bestückungsfläche (46) gegenüberliegende Leiterbahnen (34, 36) der Bestückungsfläche (46) umfasst, die entlang dem Spalt (38) über eine weitere leitfähige Schicht (32) derart elektrisch leitend verbunden ist, dass ein Querschnitt durch den zum Spalt (38) weisenden Leiter der Bestückungsfläche (46) einen u-förmigen Mantel aus elektrisch leitfähigen Material um einen Kern aus Isoliermaterial darstellt.

7. Leiterplatte nach einem der Ansprüche 1 bis 6, wobei der Strahler (14) einen von einer Geraden abweichenden Verlauf aufweist.

8. Leiterplatte nach einem der Ansprüche 1 bis 7, wobei der Strahler (14) einen mäanderförmigen Verlauf aufweist.

## Claims

1. Printed circuit board consisting of a populating surface (46) for electronic components and of a circuit board antenna having an emitter (14) comprising two conductor tracks (22, 24) of the printed circuit board (12) that are located opposite one another congruently on an insulating layer with a conductive coating on both sides, wherein the insulating layer and the conductor tracks (22, 24) are coated between a start (16) and an end (18) of the emitter (14) along the edges of the emitter (14) with a respective further conductive layer (26, 28) that electrically conductively connects both conductor tracks (22, 24) in such a way that a cross section through the emitter (14) constitutes a closed rectangular covering made of an electrically conductive material around a rectangular core made of insulating material, wherein at least one edge of the emitter (14) is adjacent to the populating surface, wherein the insulating layer and the layers of the printed circuit board (12) that are conductive on both sides are separated and at a distance between the at least one edge of the emitter (14) and an edge of the populating surface (46) so as to form a gap (38), and wherein the further conductive layers (26, 28) are present continuously along the edges of the emitter (14), **characterized in that** the further conductive layers (26, 28) are interrupted at the start (16) and at the end (18) of the emitter (14) by holes (44) or milled sections with a clear width greater than the gap (38) produced by the separated and distanced insulating layer of the printed circuit board (12), and the conductor tracks (22, 24) at the start (16) and at the end (18) of the emitter (14) are electrically disconnected from the layers of the printed circuit board (12) that are conductive on both sides by way of etched sections (42).

2. Printed circuit board according to Claim 1, wherein the emitter (14) is arranged on an outer side of the printed circuit board (12).

3. Printed circuit board according to Claim 1 or 2, wherein a capacitive or inductive trimmer is arranged between the emitter (14) and a conductor arranged on the populating surface of the printed circuit board (12).

4. Printed circuit board according to any one of Claims 1 to 3, wherein a capacitive or inductive trimmer is arranged between a feed line and a feed connection of the emitter (14).

5. Printed circuit board according to any one of Claims 1 to 4, wherein a conductor of the populating surface (46), which constitutes a capacitive coating for the emitter (14), is arranged pointing parallel to the emitter (14) and to the gap (38).

6. Printed circuit board according to Claim 5, wherein the conductor of the populating surface (46) pointing towards the gap (38) comprises opposite conductor tracks (34, 36) of the populating surface (46) that are electrically conductively connected along the gap (38) via a further conductive layer (32) in such a way that a cross section through the conductor of the populating surface (46) pointing towards the gap (38) constitutes a u-shaped covering composed of electrically conductive material around a core composed of insulating material.

7. Printed circuit board according to any one of Claims 1 to 6, wherein the emitter (14) has a profile that differs from a straight line.

8. Printed circuit board according to any one of Claims 1 to 7, wherein the emitter (14) has a meandering profile.

## Revendications

1. Carte de circuit imprimé pourvue d'une surface de montage (46) destinée à des composants électroniques et d'une antenne de carte destinée à un émetteur de rayonnement (14) qui comprend deux pistes conductrices (22, 24), se faisant face de manière congruente sur une couche isolante, de la carte de circuit imprimé (12) qui est pourvue, des deux côtés, d'un revêtement conducteur, la couche isolante et les pistes conductrices (22, 24) étant revêtues chacune, entre une portion initiale (16) et une portion finale (18) de l'émetteur de rayonnement (14) le long des bords de l'émetteur de rayonnement (14), d'une autre couche conductrice (26, 28) qui relie électriquement les deux pistes conductrices (22, 24) de telle sorte qu'une vue en coupe transversale de l'émetteur de rayonnement (14) représente une enveloppe rectangulaire fermée en matériau électriquement conducteur autour d'un noyau rectangulaire en matériau isolant, au moins un bord de l'émetteur de rayonnement (14) étant adjacent à la surface de montage, la couche isolante et les couches conductrices bilatérales de la carte de circuit imprimé (12) étant séparées et retirées entre l'au moins un bord de l'émetteur de rayonnement (14) et un bord de la surface de montage (46) en ménageant un espace (38), et les autres couches conductrices (26, 28) étant présentes de manière continue le long des bords de l'émetteur de rayonnement (14), **caractérisée en ce que** les autres couches conductrices (26, 28) sont interrompues au niveau de la portion initiale (16) et de la portion finale (18) de l'émetteur de rayonnement (14) par des alésages (44) ou des fraisages avec un jeu supérieur à l'espace (38) ménagé par la couche isolante séparée et retirée de la carte de circuit imprimé (12) et les pistes conductrices (22, 24) sont séparées électriquement des couches conductrices bilatérales de la carte de circuit imprimé (12) par attaque chimique (42) au niveau de la portion initiale (16) et de la portion finale (18) de l'émetteur de rayonnement (14).

2. Carte de circuit imprimé selon la revendication 1, l'émetteur de rayonnement (14) étant disposé sur un côté extérieur de la carte de circuit (12).

3. Carte de circuit imprimé selon la revendication 1 ou 2, un élément de réglage capacitif ou inductif étant disposé entre l'émetteur de rayonnement (14) et un conducteur disposé sur la surface de montage de la carte de circuit imprimé (12).

4. Carte de circuit imprimé selon l'une des revendications 1 à 3, un élément de réglage capacitif ou inductif étant disposé entre une ligne d'alimentation et une borne d'alimentation de l'émetteur de rayonnement (14) .

5. Carte de circuit imprimé selon l'une des revendications 1 à 4, un conducteur de la surface de montage (46), qui représente une armature capacitive pour l'émetteur de rayonnement (14), étant disposé parallèlement à l'émetteur de rayonnement (14) et dirigé vers l'espace (38).

6. Carte de circuit imprimé selon la revendication 5, le conducteur, dirigé vers l'espace (38), de la surface de montage (46) comprenant des pistes conductrices opposées (34, 36) de la surface de montage (46) qui sont reliées électriquement le long de l'espace (38) par le biais d'une autre couche conductrice (32) de telle sorte qu'une vue en coupe transversale du conducteur, dirigé vers l'espace (38), de la surface de montage (46) représente une enveloppe de matériau électriquement conducteur en forme de U autour d'un noyau de matériau isolant.

7. Carte de circuit imprimé selon l'une des revendications 1 à 6, l'émetteur de rayonnement (14) ayant un profil autre qu'une ligne droite.

8. Carte de circuit imprimé selon l'une des revendications 1 à 7, l'émetteur de rayonnement (14) ayant un profil sinueux.
